# EUROPÄISCHE PATENTANMELDUNG

(11) **EP 0 280 834 A1**
(43) Veröffentlichungstag der Anmeldung: **07.09.1988**
(21) Anmeldenummer: 87810661.6
(22) Anmeldetag: 13.11.1987
(51) Int. Cl.: A47B 73/00, A47F 1/14

(54) **Flaschenhalter und daraus hergestelltes Flaschengestell**

(30) Priorität: 06.03.1987 CH 838/87
(71) Anmelder: Roth, Karl, CH-6048 Horw (CH)
(72) Erfinder: Roth, Karl, CH-6048 Horw (CH)

(57) **Zusammenfassung**

Jeder Flaschenhalter (1) besteht aus einem Verbindungsbereich (2) und einem davon entlang der Trägerachse (HA) einseitig fliegend abstehenden Trägerbereich (3). In der Höhe aufeinanderfolgende Flaschenhalter (1) können mit Hilfe der zu den Steckbereichen (20) jedes Verbindungsbereichs (2) gehörenden Dorne (21) und Buchsen (22) mit Versatz so übereinander angeordnet werden, dass sich ein gut einsehbarer Abstand zwischen den Trägerbereichen (3) ergibt, welcher den freien Blick auf ein Etikett (E) einer Flasche (F) gestattet. Die Flasche (F) liegt dabei auf den Trägern (30) und deren Querverbindung (31), was auch eine leichte Handhabung erlaubt. Der Flaschenhalter (1) ist einfach aus Kunststoff oder anderem geeigneten Material herstellbar.

## Beschreibung

Die Erfindung betrifft einen Flaschenhalter und ein daraus hergestelltes Gestell.

Es sind Flaschenhalter zum Aufbauen von Flaschengestellen bekannt, die Löcher oder Mulden für Flaschen aufweisen. Wenn man derartige Flaschenhalter und die daraus aufbaubaren Flaschengestelle vernünftig raumsparend ausführt, sind die Etiketten der Flaschen nur noch nach Herausziehen der betreffenden Flasche zu erkennen.

Der Erfindung liegt die Aufgabe zugrunde, diesem Nachteil auf wirtschaftlich vorteilhafte Weise abzuhelfen.

Zur Lösung dieser Aufgabe wir der im Anspruch 1 definierte Flaschenhalter und ein daraus hergestelltes Flaschengestell vorgeschlagen.

Um bei der nachfolgenden Beschreibung dies nicht immer wiederholen zu müssen wird vorausgeschickt, dass der Flaschenhalter immer in der im Anspruch 1 genannten Gebrauchsstellung besprochen wird, wenn nicht ausdrücklich etwas anderes geschrieben steht.

Der erfindungsgemässe Flaschenhalter ist auf einfache Weise aus beliebigem Werkstoff, beispielsweise aus Kunststoff, herstellbar. Er lässt sich auf mannigfache Weise mit anderen gleichartigen Flaschenhaltern zusammen zu Flaschengestellen zusammenstecken, wobei man, insbesondere bei grösseren Flaschengestellen eventuell einer zusätzlichen Stützung bedarf, die beispielsweise durch vereinzelte Wandbefestigung oder Stützen erfolgen kann.

Zumindest dann, wenn man derartige Flaschengestelle nicht zu nahe beieinander aufstellt, ist eine gute Sichtbarkeit jedes Flaschenetiketts sichergestellt, wobei man erstaunlich wenig Platz benötigt.

Das Bedürfnis nach einer zusätzlichen Stützung ist noch geringer, wenn der Verbindungsbereich nach einer bevorzugten Ausführungsform der Erfindung ausgebildet ist. Am Verbindungsbereich sind dann zwei gleichartige, je auf einer Vertikalachse gelegene Steckbereiche vorgesehen, welche zur Trägerachse seitengleich angeordnet sind. Jeder der Steckbereiche weist in koaxialer Anordnung einen, vorzugsweise oben angeordneten, Dorn und eine, vorzugsweise darunter angeordnete, Buchse entsprechender Grösse auf. Man kann die Dorne und die Buchsen so gross ausführen, dass ein sattes Aufeinanderstecken aufeinanderfolgender Verbindungsbereiche bei guter Kraftübertragung möglich ist.

Besonders vorteilhaft ist es im letztgenannten Fall, wenn jede der beiden genannten Vertikalachsen von den drei ihr nächstgelegenen Seiten des in der Draufsicht sozusagen rechteckigen Verbindungsbereichs gleich weit entfernt ist, während die beiden Vertikalachsen voneinander das Doppelte dieses Abstands haben. Man hat dann nämlich zwei in der Draufsicht sozusagen quadratische Verbindungsbereichs-Hälften, welche das wahlweise ganze oder halbe Ueberlappen der Verbindungsbereiche der in der Höhe aufeinanderfolgender Flaschenhalter, auch in winkeliger Anordnung, und/oder die Anordnung von jeweils zwei oder bis zu vier in der gleichen Ebene gelegener Flaschenhalter nebeneinander und/oder hintereinander ermöglicht.

Der Trägerbereich ist vorzugsweise in der Draufsicht rechteckig und weist zwei zur Trägerachse parallele Träger auf, welche, vorzugsweise an ihren vom Verbindungsbereich entfernten Enden, durch eine Querverbindung verbunden sind. Das ermöglicht eine materialsparende solide Bauweise, wobei das Durchhängenlassen der Querverbindung, welche vorteilhaft ein Gefälle zum Verbindungbereich hin hat, das Auflegen der Flasche erleichtert.

In einem erfindungsgemässen Flaschengestell sind die erfindungsgemässen Flaschenhalter, vorzugsweise mit den Merkmalen wenigstens einer bevorzugten Ausführungsform, so angeordnet, dass der Blick auf das Etikett jeder darin enthaltenen Flasche möglich ist, ohne die Flasche zu bewegen, wobei die Verbindungsbereiche wenigstens einiger in der Höhe und in der Draufsicht versetzt angeordneter Flaschenhalter in der Draufsicht sich wenigstens zur Hälfte überdeckend erscheinen, d.h., dass in diesen Ueberdeckungsbereichen die betreffenden Flaschenhalter an den Verbindungsbereichen miteinander zusammengesteckt sind.

Dieses Zusammenfügen der Flaschenhalter kann sowohl so erfolgen, dass die Flaschenhalter in der Draufsicht parallel und/oder fluchtend zueinander angeordnet erscheinen, und/oder so, dass die Flaschenhalter in der Draufsicht zueinander rechtwinklig verlaufend erscheinen. Es ist somit auch eine Mischung der Erscheinungsformen möglich, was besser anhand der Zeichnung dargelegt werden kann.

Immer ist unter wenigstens einem Teil von in der Höhe aufeinanderfolgenden Flaschenhaltern eine Steckverbindung mit wenigstens einem Steckbereich vorhanden, wobei allenfalls ein Zwischen-Verbindungsteil oder ein Zwischensteckteil, das ohne Trägerbereich ausgebildet ist, zur Anwendung kommen kann, wenn dies, z.B. zur Stabilisierung, nötig erscheint.

Der Stabilisierung des Flaschengestells kann auch dienen, wenn hin und wieder ein Flaschenhalter an einem Bauteil, z.B. einer Wand angeschraubt wird, wozu man entsprechende Löcher, z.B. am Trägerbereich, vorsehen kann. Nötigenfalls kann man durch einen oder beide Steckbereiche eine Stange, insbesondere ein Rohr zur Versteifung führen, z.B. wenn man ein freistehendes Flaschengestell, etwa eines in Karussellform aufbauen möchte.

Die Erfindung wird nachstehend anhand der rein schematischen Zeichnung beispielsweise besprochen.

Es zeigen:
Fig. 1 eine Draufsicht auf einen Flaschenhalter,
Fig. 2 einen Schnitt nach Linie II-II in Fig. 1,
Fig. 3 einen der Fig. 2 ähnlichen Schnitt mit aufgelegter Flasche und Fragmenten von zwei in der Höhe darüberliegenden gleichartigen Flaschenhaltern, und
Fig. 4 bis 7 eine Auswahl von vier Varianten aus der Vielzahl der möglichen Flaschengestelle, jeweils in einer gebrochener Seitenansicht und in einer zugehörigen Draufsicht, gegenüber den Fig. 1 bis 3 verkleinert.

In den Fig. 1 bis 3 erkennt man, dass alle gezeichneten Flaschenhalter 1 gleich ausgeführt sind. Es wurde aber darauf verzichtet eine z.B. für Kunststoff-Fertigung abgestimmte Darstellung zu geben, weil darunter die Uebersicht gelitten hätte.

Bei der nachfolgenden Beschreibung wird wiederum immer auf die im Anspruch 1 genannte Gebrauchsstellung abgestellt, ohne dass man dies jedesmal wiederholen würde.

Jeder Flaschenhalter 1 hat einen Verbindungsbereich 2 und einen davon einseitig fliegend entlang der nahezu horizontalen Trägerachse HA abstehenden Trägerbereich 3, wobei die beiden Bereiche 2 und 3 hier einstückig aus Kunststoff zusammengeformt sind.

Der Verbindungsbereich 2 hat zwei gleiche Steckbereiche 20, deren jeder zu seiner Vertikalachse VA konzentrisch angeordnet einen oberen Dorn 21 und eine untere dazu passende Buchse 22 aufweist. Die Vertikalachsen VA haben den gleichen Abstand A von den ihnen jeweils nächstliegenden drei Seiten (nicht bezeichnet) des in der Draufsicht rechteckigen Verbindungsbereichs 2, während sie voneinander doppelt so weit (also 2A) entfernt sind, was die in den Fig. 4 bis 7 gezeigten Steckkombinationen erleichtert und auch zu vielen anderen Steckkombinationen führen kann.

Beim gezeichneten Stapeln und Zusammenstecken der Flaschenträger 1 sind die in der Draufsicht übereinander angeordneten Flaschenträger 1 in der Höhe jeweils durch einen Verbindungsbereich 2 eines in der Draufsicht anders verlaufenden Flaschenträgers 1 getrennt, wodurch sich hier eine gute Sicht auf jedes Etikett E einer Flasche F (Fig. 3) ergibt.

Der Trägerbereich 3 weist die beiden in der Draufsicht zur Trägerachse HA parallelen Träger 30 und deren endständige Querverbindung 31 auf, wobei letztere nach unten durchgebogen und zum Verbindungsbereich 2 hin abfallend ausgebildet ist (Fig. 2).

Wenn man die Flaschenhalter 1 gemäss Fig. 4 anordnet, bekommt man ein flaches Flaschengestell 14, dass man in Abständen an einer Wand W anschrauben kann um ihm grössere Stabilität zu verleihen.

Wenn man die Flaschenhalter 1 dagegen gemäss Fig. 5 anordnet, erhält man ein in eine Raumecke passendes Flaschengestell 15, das man gewünschtenfalls, z.B. zuoberst an der Wand W fixieren kann.

Fügt man zu einem Flaschengestell 15 in jeder zweiten Ebene jeweils noch einen Flaschenhalter 1 fluchtend zum dort schon vorhandenen Flaschenhalter 1 hinzu, gelangt man zu einem Flaschenhalter 16 nach Fig. 6, der wieder gut entlang einer Wand W anbringbar ist.

Fügt man nun aber zu einem Flaschengestell 15 in allen Ebenen zum dort schon vorhandenen Flaschenhalter 1 einen weiteren Flaschenhalter 1 fluchtend hinzu, gelangt man zur im Grundriss kreuzförmigen Anordnung des Flaschenhalters 17 der Fig. 7, der sich auch zum freien Aufstellen eignet.

Man wird leicht erkennen, dass sich aus diesen Grundtypen unzählige Varianten ableiten lassen, zumal, wenn man auch noch Zwischenelemente anwendet, welche nur einen halben oder ganzen Verbindungsbereich aufweisen.

Auch andere Flaschengestelle sind möglich, in denen diese Grundtypen nicht vorgesehen sind.

## Patentansprüche

1. Flaschenhalter, dadurch gekennzeichnet, dass er, bezogen auf seine Gebrauchsstellung in einem mit solchen Flaschenhaltern (1) aufgebauten Flaschengestell (14, 15, 16, 17), einen Verbindungsbereich (2), welcher beim Stapeln mit seinesgleichen wenigstens teilweise zusammensteckbar ist, sowie einen zumindest oben offenen Trägerbereich (3), welcher vom Verbindungsbereich (2) einseitig fliegend entlang einer angenähert horizontalen Trägerachse (HA) absteht und zum Auflegen einer weitgehend einsehbaren Flasche (F) dient, aufweist.

2. Flaschenhalter nach Anspruch 1, dadurch gekennzeichnet, dass, bezogen auf die genannte Gebrauchsstellung, am Verbindungsbereich (2) zwei gleichartige, je auf einer Vertikalachse (VA) gelegene Steckbereiche (20) seitengleich zur Trägerachse (HA) vorgesehen sind, wobei jeder Steckbereich (20) aus einem, vorzugsweise oberen, Dorn (21), sowie aus einer, vorzugsweise unteren, zum Dorn (21) koaxialen Buchse (22) entsprechender Grösse besteht.

3. Flaschenhalter nach Anspruch 2, dadurch gekennzeichnet, dass, in der auf die genannte Gebrauchsstellung bezogenen Draufsicht, jede der Vertikalachsen (VA) der beiden Steckbereiche (20) von drei ihr nächstliegenden Aussenseiten des in der Draufsicht rechteckigen Verbindungsbereichs (2) gleichen Abstand (A) aufweist, während diese beiden Vertikalachsen (VA) voneinander um das Doppelte dieses Abstands (A) entfernt sind.

4. Flaschenhalter nach einem der Ansprüche 1 bis 3, dadurch gekennzeichnet, in der auf die genannte Gebrauchsstellung bezogenen Draufsicht, der Trägerbereich (3) zwei zur wenigstens teilweisen Abstützung einer liegenden Flasche (F) bestimmte, zur Trägerachse (HA) parallele Träger (30) aufweist, wobei diese Träger (30), vorzugsweise an ihren vom Verbindungsbereich (2) entfernten Enden, durch eine Querverbindung (31) miteinander verbunden sind.

Flaschenhalter nach Anspruch 4, dadurch gekennzeichnet, dass, bezogen auf die genannte Gebrauchsstellung, die Querverbindung (31) zwischen den beiden Trägern (30) als eine nach unten gebogene, vorzugsweise zum Verbindungsbereich (2) hin abfallende, Auflage für einen Bereich einer liegenden Flasche (F) ausgebildet ist.

6. Flaschengestell mit Flaschenhaltern nach einem der Ansprüche 1 bis 5, dadurch gekennzeichnet, dass darin übereinander angeordnete Flaschenhalter (1) den Blick auf das Etikett (E) einer darauf aufgelegten Flasche (F) freilassen, wobei die Verbindungsbereiche (2) wenigstens einiger in der Höhe und gegebenenfalls auch in der Draufsicht zueinander versetzt angeordneter Flaschenhalter (1) in der Draufsicht sich wenigstens zur Hälfte überdeckend erscheinen.

7. Flaschengestell nach Anspruch 6, dadurch gekennzeichnet, dass wenigstens ein Teil der Flaschenhalter (1) in der Draufsicht zueinander parallel und/oder miteinander fluchtend erscheint, wobei die Verbindungsbereiche (2) dieser Flaschenhalter (1) in der Draufsicht ohne Ueberdeckung oder sich wenigstens zur Hälfte überdeckend erscheinen.

8. Flaschengestell nach Anspruch 6 oder 7, dadurch gekennzeichnet, dass wenigstens ein Teil der darin enthaltenen Flaschenhalter (1) in der Draufsicht rechtwinklig zueinander verlaufend, mit sich zur Hälfte überdeckenden Verbindungsbereichen (2) erscheint.
